# EUROPÄISCHE PATENTANMELDUNG

(11) **EP 0 157 161 A1**
(43) Veröffentlichungstag der Anmeldung: **09.10.1985**
(21) Anmeldenummer: 85102079.2
(22) Anmeldetag: 26.02.1985
(51) Int. Cl.: E04B 2/70, B27C 5/02, B27M 3/00

(54) **Strickholzbalken, Fräsmaschine zum Herstellen desselben und Gebäude hergestellt mit Strickholzbalken**

(30) Priorität: 02.03.1984 CH 1045/84; 29.06.1984 CH 3139/84
(71) Anmelder: OERTLI WERKZEUGE AG, CH-8180 Bülach (CH)
(72) Erfinder: Düringer, Ignaz, A-6800 Feldkirch (AT)
(74) Vertreter: Riederer, Conrad A., Dr.

(57) **Zusammenfassung**

Zur Herstellung von Gebäuden in Strickholzausführung weist der jeweilige Strickholzbalken an der Verbindungsstelle einen quer zur Balkenrichtung verlaufenden Einschnitt (1) auf. Der Vorstoß (13) bleibt über das Verbindungsstück (21) mit dem Mittelteil (17) des Balkens verbunden. Auf beiden Seiten des Einschnittes (11) sind Aussparungen (21) derart angeordnet, daß das Verbindungsstück (15) ein Profil aufweist, welches dem Profil des Einschnitts (11) entspricht. Bei der Herstellung einer Verbindung zwischen solchen Strickholzbalken (10) wird durch überlappende Teile im Kreuzungsbereich eine Abdichtung und zugleich eine gegenseitige Verankerung der Strickholzbalken erreicht.

Bei der Fräsmaschine zur Herstellung von Strickholzbalken ist der Fräser (25) mit dem Schlitten (35) zum Ausfräsen eines quer zur Balkenachse verlaufenden Einschnitts in Querrichtung zum Balken (10) verschiebbar. Das Fräserpaar (27, 29) ist praktisch senkrecht zur Balkenachse mittels des Schlittens (37) verschiebbar. Der Fräser (27, 29) des Fräserpaars werden durch je eine separate Antriebsachse (31, 33) durch einen gemeinsamen Motor (47) angetrieben.

## Beschreibung

Die Erfindung betrifft einen Strickholzbalken, welcher jeweils zur Herstellung einer Verbindung mit einem anderen solchen Strickholzbalken einen quer zur Balkenrichtung verlaufenden Einschnitt aufweist, wobei jeweils das Balkenende über ein Verbindungsstück mit dem Mittelteil des Balkens verbunden ist.

Der Blockbau, bei dem die Hauswände aus aufeinandergeschichtetem Rundholz, Hälblingen oder Kantholz gebildet werden, ist schon seit Jahrhunderten bekannt. Bei allen Arten können die Stämme so aufeinander gelegt sein, dass sie sich in den Ecken kreuzen. Einen solchen Bau, dessen Stämme so ineinander verstrickt sind, nennt man Strickbau. Die über die Kreuzungsstelle hinausragenden kurzen Enden tragen die Bezeichnung Vorstösse.

Ein Problem bei solchen Blockbauten bietet die Abdichtung. Früher wurden dazu häufig Moosschichten verwendet. Heute stehen aber auch andere Materialien zur Verfügung. Ein besonderes Problem bietet die Abdichtung im Bereich der Kreuzungsstellen, weil dort an den Balken Aussparungen angebracht werden müssen. In der Regel hat diese Aussparung die Form eines quer zur Balkenrichtung verlaufenden halbkreisförmigen Einschnitts. Nachteilig ist dabei, dass dieser Einschnitt nie perfekt mit dem anderen Rundholz zusammenpasst und eher etwas überdimensioniert werden muss, wobei dann der entstehende Spalt nachträglich abgedichtet werden muss. Für die Stabilität des Baus ist es ferner ungünstig, wenn sich ein Balken an der Kreuzungsstelle relativ zum anderen Balken bewegen kann.

Gemäss der vorliegenden Erfindung werden sowohl die Dichtungs- als auch die Stabilitätsprobleme dadurch behoben, dass auf zwei Seiten des Strickholzbalkens Aussparungen derart angeordnet sind, dass das Verbindungsstück ein Profil aufweist, welches dem Profil eines Einschnitts entspricht. Bei dieser Ausgestaltung wird beim Aufeinanderlegen der Balken durch überlappende Teile im Kreuzungsbereich eine Abdichtung und zugleich eine gegenseitige Verankerung erreicht.

Die seitlichen Aussparungen sind zweckmässigerweise der Form des Strickholzbalkens angepasst. Dies sorgt für eine optisch gefällige Gestaltung, wie sie auch bei den bisherigen Strickholzbalken anzutreffen ist.

Zweckmässigerweise liegt die Breite des Einschnitts und somit auch des in diesen Einschnitt passenden Verbindun^{g}s-stücks im Bereich von einem Drittel bis zwei Drittel der Strickholzbalkenbreite. Um eine genügende Festigkeit zu erreichen, liegt die Breite des Einschnitts bei Rundholzbalken vorteilhaft bei etwa einem Zweitel des Balkendurchmessers. Wie bereits bei moderneren Strickbalken üblich, kann auch beim beschriebenen Rundholzbalken unten eine sich in Längsrichtung erstreckende Nut vorgesehen sein, welche einen Radius aufweist, der praktisch dem Radius des Rundholzbalkens entspricht. Dies ermöglicht eine gute Dichtung, insbesondere wenn beim Bau zwischen die Balken ein Dichtungsstreifen in Form eines Schaumstoffbandes oder dergleichen eingelegt wird.

Es ist auch möglich, den Strickholzbalken aus Profilholz auszuführen, insbesondere aus _{V}ierkantholz. In diesem Falle ist es zweckmässig, unten am Balken mindestens eine sich in Längsrichtung des Balkens erstreckende Nut und oben am Balken mindestens eine entsprechende Feder vorzusehen. Dies ermöglicht besonders dichte Wände von gleichmässigem Querschnitt herzustellen. Die Erfindung betrifft auch ein Gebäude, das unter Verwendung der beschriebenen Strickholzbalken hergestellt ist. Es ist zweckmässig, wenn bei einem solchen Gebäude die Strickholzbalken mit den Einschnitten nach oben angeordnet sind, weil dann das überlappende Holz im Bereich der seitlichen Aussparungen ein Eindringen von Feuchtigkeit zu den Verbindungsstücken weitgehend verhindert.

Die Erfindung betrifft auch eine Fräsmaschine zum Herstellen von Strickholzbalken. Die erfindungsgemässe Fräsmaschine ist gekennzeichnet durch einen Fräser, der zum Ausfräsen eines quer zur Balkenachse verlaufenden Einschnitts in Querrichtung zum Balken relativ verschiebbar ist, und durch ein Fräserpaar, welches zum Ausfräsen von Aussparungen auf beiden Seiten des Strickholzbalkens und zur Bildung eines in den Einschnitt eines Strickholzbalken passenden Verbindungsstücks des Balkenteils praktisch senkrecht zur Balkenachse relativ verschiebbar ist. Durch diese Fräsmaschine können Strickholzbalken rationell gefertigt werden.

Zweckmässigerweise ist jeder Fräser des Fräserpaars durch je eine separate Antriebsachse antreibbar. Diese Antriebsachsen können so angeordnet werden, dass sie die Eindringtiefe der Fräser des Fräserpaars nicht begrenzen.

Vorteilhaft werden die Fräser des Fräserpaars durch einen gemeinsamen Motor angetrieben. Dies vereinfacht den Aufbau und die Steuerung der Fräsmaschine.

Wenn dafür gesorgt wird, dass mindestens ein Fräser des Fräserpaars axial justierbar ist, kann die Dicke des Balkenteils im Bereich der Strickverbindung eingestellt werden, ohne dass ein Auswechseln von Fräsern notwendig ist.

Vorteilhaft ist der Fräser für den Einschnitt auf einem horizontal verschiebbaren Schlitten angeordnet. Es wäre zwar möglich, den Fräser fest anzuordnen und den Strickholzbalken zu bewegen. Dies hätte aber den Nachteil, dass eine grössere Masse bewegt werden müsste. Es ist daher vorteilhaft, wenn der Fräser für den Einschnitt mittels eines Schlittens bewegt werden kann. Entsprechendes gilt auch für das Fräserpaar zum Ausfräsen der Aussparungen auf beiden Seiten des Strickholzbalkens. Eine Ausführungsform sieht daher vor, dass das Fräserpaar auf einem vertikal verschiebbaren Schlitten angeordnet ist. Es wäre aber auch möglich, das Fräserpaar an einem Schwenkarm anzuordnen, in welchem Falle der Motor für den Antrieb des Fräserpaars stationär angeordnet werden könnte. Zweckmässigerweise sind Mittel zur Sperrung einer Bewegung des Einschnittfräsers und des Fräserpaars vorgesehen. Durch diese Mittel wird eine mögliche Kollision des Einschnittfräsers mit dem Fräserpaar vermieden.

Vorteilhaft besitzt die Fräsmaschine einen Tisch zur Auflage des Balkens und Spannmittel zum Festspannen des Balkens. Dies ergibt eine sehr einfache Konstruktion der Maschine. Die Bearbeitung des Balkens wird erleichtert, wenn mindestens ein verstellbarer Anschlag für ein Balkenende vorgesehen ist.

Eine andere Ausführungsform der Erfindung sieht vor, dass anstelle eines Tisches ein Balkentransportschlitten oder -wagen für den Transport des Strickholzbalkens in die Arbeitslage vorgesehen ist.

Es ist möglich, die Bearbeitung des Balkens weitgehend zu automatisieren. Zu diesem Zwecke sieht die Erfindung vor, dass Antriebseinrichtungen für den horizontalen und den vertikalen Schlitten und gegebenenfalls für den Balkentransportschlitten oder -wagen vorgesehen sind, sowie eine Steuerungseinrichtung für diese Antriebseinrichtungen.

Ausführungsbeispiele der Erfindung werden nun unter Bezugnahme auf die Zeichnung beschrieben. Es zeigt:
Fig. 1 eine perspektivische Darstellung von Strickholzbalken bei ihrer Verwendung beim Bau eines Hauses,
Fig. 2 eine perspektivische Darstellung eines Strickholzbalkens, wobei der quer zur Balkenrichtung verlaufende Einschnitt und eine der beiden seitlichen Aussparungen sowie das dadurch gebildete Verbindungsstück zwischen dem Vorstoss und dem Mittelteil des Balkens sichtbar sind,
Fig. 3 eine Seitenansicht des Strickholzbalkens von Fig. 2,
Fig. 4 einen Schnitt entlang der Linie IV-IV in Fig. 3,
Fig. 5 eine Ansicht von oben des Strickholzbalkens von Fig. 3,
Fig. 6 bis 8 ein Strickholzbalken aus Profilholz in drei verschiedenen Ansichten,
Fig. 9 eine schematische Darstellung der von der erfindungsgemässen Fräsmaschine durchgeführten Bearbeitungsvorgänge,
Fig. 10 eine schematische Darstellung eines ersten Ausführungsbeispiels der erfindungsgemässen Fräsmaschine,
Fig. 11 eine schematische Seitenansicht der Fräsmaschine von Figur 3, teilweise im Schnitt,
Fig. 12 eine schematische Darstellung eines weiteren Ausführungsbeispiels der Fräsmaschine, wobei ein Balkentransportschlitten vorgesehen ist und die Operationen durch eine Steuerungseinrichtung gesteuert werden.

Die perspektivische Darstellung von Figur 1 zeigt die Kreuzungsstelle von Strickholzbalken 10, welche alle in identischer Weise einen quer zur Balkenrichtung verlaufenden Einschnitt 11 aufweisen. Bei diesen Strickholzbalken 10 ist der Vorstoss 13 über ein Verbindungsstück 15 (nur jenes des untersten Balkens ist sichtbar) mit dem Mittelteil 17 des Balkens verbunden. Diese Ausbildung, die bei allen Strickholzbalken gleich ist, ist besonders gut aus der perspektivischen Darstellung von Figur 2 ersichtlich. Zweckmässigerweise sind in den Balken oben und unten noch längsverlaufende Nuten 19 vorgesehen, die einem seitlichen Reissen vorbeugen und zusätzlich noch zum Einlegen eines Dichtungsstreifens dienen können.

Die nähere Ausgestaltung des Strickholzbalkens im Bereich der Kreuzungsstelle ergibt sich auch aus den Figuren 3 bis 5. Besonders aus den Figuren 4 und 5 ist klar ersichtlich, dass auf zwei Seiten des Strickholzbalkens Aussparungen 21 derart angeordnet sind, dass das Verbindungsstück 15 ein Profil aufweist, welches dem Profil eines Einschnitts 11 entspricht. Das Verbindungsstück 15 des einen Balkens passt also in die Aussparung 11 des anderen Balkens. Wie die Figuren 2 und 3 zeigen, sind die seitlichen Aussparungen der Form des Strickholzbalkens angepasst, der unten zu liegen kommt (siehe Fig. l). Da der Querschnitt des Strickholzbalkens in den Figuren 1 bis 5 rund ist, ist die Aussparung 21 halbkreisförmig. Der obere Strickholzbalken überdeckt daher im Bereich der Kreuzverbindung den unteren Strickholzbalken und verhindert damit weitgehend, dass Regenwasser zum Verbindungsstück vordringen kann.

Die Breite b des Einschnitts 11 beträgt beim gezeic=ten Ausführungsbeispiel der Figuren 1 bis 5 ungefähr die Hälfte des Balkendurchmessers D. Dementsprechend wird auch die Breite B des Verbindungsstücks so gewählt, dass sie der Breite b des Einschnitts entspricht, d.h. um einen geringen Betrag kleiner ist. Es ist aber auch möglich, die Breite des Einschnitts bzw. des Verbindungsstücks anders zu dimensionieren. Sie sollte aber etwa im Bereich von einem Drittel bis zwei Drittel der Strickholzbalkenbreite liegen. Um eine bessere Dichtung zu erzielen, wird bei Rundholzbalken vorteilhaft unten eine sich in Längsrichtung erstreckende Nut oder Ausfräsung 23 vorgesehen, welche einen Radius (D/2) aufweist, der praktisch dem Radius des Rundholzbalkens entspricht.

Die Figuren 6 bis 8 zeigen einen Strickholzbalken aus Profilholz. Es sind verschiedene Profile möglich. Das in Figur 7 ersichtliche Profil ergibt ein besonders gefälliges Aussehen des mit dem Strickholzbalken errichteten Bauwerks. Das Profil von Figur 7 kann als eine Art Vierkantholz betrachtet werden. Wie aber die Figuren 6 bis 8 zeigen, sind auch bei dieser Ausführungsform ein Einschnitt 11 und zwei seitliche Aussparungen 21 vorgesehen, wobei jedoch die Formgebung der Aussparungen 21 etwas anders ist, um der speziellen Form des Strickholzbalkens Rechnung zu tragen. Wie Figur 7 zeigt, hat dieser gewölbte Seitenflächen 22. Unten am Balken 10 befinden sich zwei parallele Nuten 19', währenddem oben entsprechende Federn 25 vorgesehen sind, die in solche Nuten 19' eines Balkens passen. Dies ermöglicht eine gute Dichtung. Zweckmässigerweise sind auch im Bereich des Verbindungsstücks 15 solche Federn 25 angeordnet.

Figur 9 erläutert das Prinzip der Herstellung von Strickholzbalken mit der erfindungsgemässen Fräsmaschine. Der Fräser 25 ist zum Ausfräsen des quer zur Balkenachse verlaufenden Einschnitts 11 in Richtung zum Balken verschiebbar. Das Fräserpaar mit den Fräsern 27, 29 ist zum Ausfräsen der Aussparungen 21 auf beiden Seiten des Balkens 10 praktisch senkrecht zur Balkenachse verschiebbar. Jeder der Fräser 27, 29 ist durch eine separate Antriebsachse 31, 33 antreibbar, so dass die Tiefe des Eindringens der Fräser 27, 29 in Richtung des Pfeils 35 nicht durch eine Antriebsachse begrenzt wird. Der Abstand zwischen den Fräsern 27, 29 bestimmt die Dicke des Balkenteils 15, welcher als Verbindungsstück zwischen dem Mittelteil 17 und dem Vorstoss 13 des Strickholzbalkens 10 dient. Wie bereits früher erwähnt wurde, passt das Verbindungsstück 15 eines Strickholzbalkens in den Einschnitt 11 des anderen Strickholzbalkens.

In Figur 9 ist der Fräser 25 als Abrundfräser ausgebildet, um einen Radius zu erzeugen, der dem Radius des Strickholzbalkens entspricht. Es kann aber auch ein Fräser 25 verwendet werden, der keine Abrundung erzeugt sondern einen Einschnitt 11 mit rechteckigem Profil.

Bei der Fräsmaschine 12 gemäss den Figuren 10 und 11 ist der Einschnittfräser 25 auf einem horizontal verschiebbaren Schlitten 35 angebracht. Das Fräserpaar 27, 29 ist auf einem vertikal verschiebbaren Schlitten 37 angeordnet. Der horizontale Schlitten 35 kann mit dem Griff 36 bewegt werden. Zur Bewegung des Schlittens 37 dient der Griff 38. Ein Tisch 39 dient der Aufnahme des zu bearbeitenden Balkens 10. Der Balken wird zur Bearbeitung über die Rollenbahn 41 zum Tisch 39 geführt, bis er am Anschlag 43 anschlägt. Hierauf wird der Balken 10 mit den Spannvorrichtungen 45 festgespannt, worauf dann ein Schlitten 35 nach dem anderen 37 mit den Handgriffen 36 bzw. 38 bewegt werden kann, um den Einschnitt 11 (Fig. 9) und die Aussparungen 21 auszufräsen. Der Balken 10 wird dann zur Rollenbahn 42 bewegt und dann mit dem anderen Ende am Anschlag 44 angeschlagen, worauf er wiederum festgespannt und bearbeitet werden kann.

Aus Figur 11 sind noch einige wichtige Merkmale der Fräsmaschine 12 ersichtlich.

Der Motor 47 treibt über die Riemenscheibe 48, den Keilriemen 49 und die Riemenscheibe 50 die Antriebswelle 33 des Fräsers 29 an. Der gleiche Motor 47 treibt über die Riemenscheibe 51, den Keilriemen 52 und die Riemenscheibe 53 die Antriebswelle 31 des Fräsers 27 an. Das Fräserpaar 27, 29 ist daher in der Lage, bis über die Drehachse in das Holz bes Balkens 10 einzudringen.

Die Antriebswellen 31, 33 sind in Lagern 55, 56 gelagert, die auf einer Führung 57 axial verschoben werden können. Die Schrauben 59, 60 dienen dabei der Arretierung der Lager in der gewünschten Stellung. Durch diese axiale Verschiebbarkeit ist es möglich, den Abstand zwischen den Fräsern 27, 29 einzustellen, damit der Balkenteil 15 (Fig. 9) die gewünschte Breite aufweist.

Beim gezeigten Ausführungsbeispiel werden die Schlitten 35 und 37 durch je ein Paar Säulen 61 bzw. 63 geführt. Damit eine mögliche Kollision zwischen dem Fräser 25 und dem Fräserpaar 27, 29 vermieden wird, ist am Schlitten 35 ein Anschlag 65 angeordnet, der am Schlitten 37 anschlagen kann. Umgekehrt kann der Schlitten 37 auch am unteren Teil des Anschlags 65 anschlagen, wenn der Schlitten 37 nach oben bewegt wird und sich der Fräser 25 in Arbeitsstellung befindet.

Das Gewicht des Schlittens 37 samt Antriebsmechanismus und Fräser wirkt auf ein schwenkbares Gegengewicht 67. Zu diesem Zweck ist der über die Rollen 69 und 71 verlaufende Seilzug 72 vorgesehen.

Es wäre möglich, das Fräserpaar 27, 29 statt auf einem Schlitten 37 auf einem Schwenkarm, dessen Drehachse parallel zu den Wellen 31, 33 angeordnet ist, anzubringen.

Der Vollständigkeit halber wird noch erwähnt, dass die Spannvorrichtungen 45 an einer Säule 73 mit Schrauben 75 feststellbar angeordnet sind. Dadurch wird eine Grobverstellung ermöglicht. Zwei verstellbare Seitenanschläge 77 können vorgesehen werden, um die Positionierung des Balkens 10 auf der Maschine zu erleichtern. Es können aber auch mit Vorteil in die Auskehlung 23 eingreifende Führungsmittel zur seitlichen Positionierung verwendet werden.

Währenddem beim Ausführungsbeispiel der Erfindung gemäss den Figuren 10 und 11 die Positionierung des Balkens 10 auf der Maschine von Hand erfolgt, wird beim Ausführungsbeispiel gemäss Figur 12 eine automatische Positionierung vorgesehen. Die Fräsoperationen erfolgen aber gleich wie beim Ausführungsbeispiel der Figuren 10 und 11. Ein wesentlicher Unterschied besteht jedoch darin, dass ein Balkentransportschlitten 81 vorgesehen ist, auf den der Balken 10 gelegt und mit nicht eingezeichneten Mitteln festgespannt werden kann. Durch diesen Balkentransportschlitten 81 wird der zu bearbeitende Balken 10 in die verschiedenen Arbeitsstellungen geführt und automatisch bearbeitet. Zu diesem Zwecke können an den Schlitten 35 und 37 Antriebseinrichtungen 83, 85, z.B. hydraulische Zylinder, vorgesehen sein, die von einer Steuerungseinheit 87 gesteuert werden. Die Positionierung des Balkentransportschlittens 81 erfolgt durch eine geeignete An- triebseinrichtun^{g} 89, die ebenfalls von der Steuerungseinrichtung 87 gesteuert wird. Sonden 91, 93, z.B. Lichttaster oder Lichtschranken, können vorgesehen sein, um die Enden des Balkens 10 abzutasten. Die Sonden 91, 93 wirken dann ähnlich wie die Anschläge 43, 44 bei der Maschine von Figur 10. Es wäre aber auch möglich, die Abstände zwischen den Einfräsungen durch eine numerische Steuerung zu bestimmen. In diesem Fall wären die entsprechenden Daten in die Steuereinrichtung 87 einzugeben.

Bei der Ausbildung der Maschine ^{g}emäss Figur 12 genügt es also, den Holzbalken auf den Balkentransportschlitten 81 zu legen und festzuspannen und dann den Knopf 95 der Steuereinrichtung 87 zu drücken, damit der Balken 10 zur Bearbeitung richtig positioniert und die Fräsoperationen in der Nähe der beiden Balkenenden automatisch durchgeführt werden.

Nach der Bearbeitung kann der fertige Strickholzbalken 10 vom Balkentransportschlitten 81 gelöst werden, worauf die Maschine zur Aufnahme eines neuen Balkens bereit ist.

## Patentansprüche

1. Strickholzbalken, welcher jeweils zur Herstellung einer Verbindung mit einem anderen solchen Strickholzbalken (10) einen quer zur Balkenrichtung verlaufenden Einschnitt (11) aufweist, wobei jeweils der Vorstoss (13) über ein Verbindungsstück (15) mit dem Mittelteil (17) des Balkens verbunden ist, dadurch gekennzeichnet, dass auf zwei Seiten des Strickholzbalkens Aussparungen (21) derart angeordnet sind, dass das Verbindungsstück (15) ein Profil aufweist, welches dem Profil eines Einschnitts (11) entspricht.

2. Strickholzbalken nach Anspruch l, dadurch gekennzeichnet, dass die seitlichen Aussparungen (21) der Form des Strickholzbalkens angepasst sind.

3. Strickholzbalken nach Anspruch 1 oder 2, dadurch gekennzeichnet, dass die Breite (b, B) des Einschnitts (11) bzw. des Verbindungsstücks (15) im Bereich von einem Drittel bis zwei Drittel der Strickholzbalkenbreite (D) liegt.

4. Strickholzbalken nach Anspruch 1 oder 2, dadurch gekennzeichnet, dass die Breite (b) des Einschnitts (11) bei Rundholzbalken etwa bei einem Zweitel des Balkendurchmessers (D) liegt.

5. Strickholzbalken nach einem der Ansprüche 1 bis 4, dadurch gekennzeichnet, dass bei Rundholzbalken unten eine sich in Längsrichtung erstreckende Ausfräsung (23) vorgesehen ist, welche einen Radius (D/2) aufweist, der praktisch dem Radius des Rundholzbalkens entspricht.

6. Strickholzbalken nach einem der Ansprüche 1 bis 3, dadurch gekennzeichnet, dass er aus Profilholz besteht.

7. Strickholzbalken nach Anspruch 6, dadurch gekennzeichnet, dass er aus Vierkantholz besteht.

8. Strickholzbalken nach einem der Ansprüche 1 bis 7, dadurch gekennzeichnet, dass unten am Balken (10) mindestens eine sich in Längsrichtung des Balkens erstreckende Nut (19') und oben am Balken mindestens eine entsprechende Feder (25) vorgesehen ist.

9. Gebäude hergestellt unter Verwendung von Strickholzbalken nach einem der Ansprüche 1 bis 8.

10. Gebäude nach Anspruch 9, dadurch gekennzeichnet, dass die Strickholzbalken mit den Einschnitten (11) nach oben angeordnet sind.

ll. Fräsmaschine zum Herstellen von Strickholzbalken (10), gekennzeichnet durch einen Fräser (25), der zum Ausfräsen eines quer zur Balkenachse verlaufenden Einschnitts (11) in Querrichtung zum Balken relativ verschiebbar ist, und durch ein Fräserpaar (27, 29), welches zum Ausfräsen von Aussparungen (21) auf beiden Seiten des Strickholzbalkens (10) und zur Bildung eines in den Einschnitt (11) eines Strickholzbalkens (10) passenden Balkenteils (15) praktisch senkrecht zur Balkenachse relativ verschiebbar ist.

12. Fräsmaschine nach Anspruch 11, dadurch gekennzeichnet, dass jeder Fräser (27, 29) des Fräserpaars je durch eine separate Antriebsachse (21, 33) antreibbar ist.

13. Fräsmaschine nach Anspruch 12, dadurch gekennzeichnet, dass die Fräser (27, 29) des Fräserpaars durch einen ^{g}e-meinsamen Motor (47) angetrieben werden.

14. Fräsmaschine nach einem der Ansprüche 11 bis 13, dadurch gekennzeichnet, dass mindestens ein Fräser (27, 29) des Fräserpaars axial justierbar ist.

15. Fräsmaschine nach einem der Ansprüche 11 bis 14, dadurch gekennzeichnet, dass der Fräser (25) für den Einschnitt (11)⁺auf einem horizontal verschiebbaren Schlitten (35) angeordnet ist.

16. Fräsmaschine nach einem der Ansprüche 11 bis 15, dadurch gekennzeichnet, dass das Fräserpaar (27, 29) auf einem vertikal verschiebbaren Schlitten (37) angeordnet ist.

17. Fräsmaschine nach einem der Ansprüche 11 bis 15, dadurch gekennzeichnet, dass das Fräserpaar (27, 29) auf einem Schwenkbarm angeordnet ist.

18. Fräsmaschine nach einem der Ansprüche 11 bis 17, dadurch gekennzeichnet, dass Mittel (65) zur Sperrung einer Bewegung des Einschnittfräsers (25) bzw. des Fräserpaars (27, 29) vorgesehen sind.

19. Fräsmaschine nach einem der Ansprüche 11 bis 18, dadurch gekennzeichnet, dass ein Tisch (39) zur Auflage des Balkens (10) und Spannmittel (45) zum Festspannen des Balkens (10) vorgesehen sind.

20. Fräsmaschine nach einem der Ansprüche 11 bis 19, gekennzeichnet durch mindestens einen verstellbaren Anschlag (43, 44) für ein Balkenende.

21. Fräsmaschine nach einem der Ansprüche 11 bis 18, dadurch gekennzeichnet, dass ein Balkentransportschlitten oder -wagen (81) für den Transport des Balkens (10) in die Bearbeitungsposition vorgesehen ist.

22. Fräsmaschine nach einem der Ansprüche 11 bis 21, dadurch gekennzeichnet, dass Antriebseinrichtungen (83, 85, 89) für den horizontalen und den vertikalen Schlitten (35, 37) und gegebenenfalls für den Balkentransportschlitten oder -wagen (81) vorgesehen sind, sowie eine Steuerungseinrichtung (87) für diese Antriebseinrichtungen (83, 85, 89).
